# EUROPÄISCHE PATENTSCHRIFT

(11) **EP 1 629 943 B1**
(45) Veröffentlichungstag und Bekanntmachung des Hinweises auf die Patenterteilung: **17.12.2008**
(21) Anmeldenummer: 05106756.9
(22) Anmeldetag: 22.07.2005
(51) Int. Cl.: B24B 55/05

(54) **Schutzhaube**
Protective cover
Carter de protection

(30) Priorität: 23.07.2004 DE 102004035868
(43) Veröffentlichungstag der Anmeldung: 01.03.2006
(73) Patentinhaber: HILTI Aktiengesellschaft, 9494 Schaan (LI)
(72) Erfinder: Koschel, Christian, 86199 Augsburg (DE)
(74) Vertreter: Wildi, Roland

(56) Entgegenhaltungen:
- US-A- 3 705 611
- US-A- 3 793 784
- US-A- 5 974 674

## Beschreibung

Die Erfindung betrifft eine Schutzabdeckung zur Verwendung an einem Handwerkzeuggerät, wie insbesondere einem Winkelschleifer, nach dem Oberbegriff des Anspruchs 1, ein Beispiel einer solchen Schutzabdeckung ist aus der US 3 705 611 bekannt. Diese weist ein Grundelement zum zumindest teilweisen Abdecken eines motorisch, insbesondere rotatorisch, angetriebenen Werkzeuges des Handwerkzeuggerätes auf, durch das ein Zugriff auf das Werkzeug im Betrieb vermieden werden soll. Ferner weist die Schutzabdeckung ein an dem Grundelement bewegbar gehaltenes Abschirmelement auf. Mit diesem ist zusätzlich zum Grundelement eine Abschirmfläche herstellbar, mit der eine bedienende Person gegen Funken und sonstige Feststoffpartikel abgeschirmt werden kann, die durch das angetriebene Werkzeug abgetragen und beschleunigt werden. Das Abschirmelement ist gegenüber dem Grundelement zwischen einer eingerückten Position mit minimaler zusätzlicher Abschirmfläche und einer ausgerückten Position mit maximaler zusätzlicher Abschirmfläche bewegbar.

Derartige Schutzabdeckungen können den im Betrieb des Handwerkzeuggerätes entstehenden Funkenflug und sonstige durch das Werkzeug abgetragene und beschleunigte Feststoffpartikel von der bedienenden Person abhalten. Hierdurch werden Beeinträchtigungen und Verletzungen der bedienenden Person vermieden. In Anwendungsfällen, in denen die Schutzabdeckung möglichst klein gehalten werden muss, um Behinderungen im Betrieb zu vermeiden, kann das Abschirmelement in die eingerückte Position verbracht werden, in der es zumindest grösstenteils im Grundelement aufgenommen ist oder dicht an diesem anliegt.

Aus der US 5,974,674 ist ein zum Sägen verwendeter Winkelschleifer mit einer Schutzabdeckung bekannt, deren Grundelement das Sägeblatt über einen Winkelbereich von weniger als 180° abdeckt, um auch in Eckbereichen verwendet werden zu können. An dem Grundelement ist ein Abschirmelement zwischen einer ins Grundelement eingerückten und einer aus dem Grundelement ausgerückten Position verschwenkbar. Im ausgerückten Zustand wird das Werkzeug durch das Grundelement und das Abschirmelement zusammen über einen Winkelbereich von über 270° abgeschirmt

Nachteilig an dem bekannten Stand der Technik ist, dass das Abschirmelement in der ausgerückten Position bei normalen Anwendungen für Winkelschleifer, wie beispielsweise Schleif- und Metallarbeiten, zu permanenten Behinderungen führt. Zudem ist die Einsichtnahme des Arbeitsbereiches in vielen Fällen stark eingeschränkt. Ferner muss das Abschirmelement bei den meisten Schleif- und Metall-Anwendungen so eingestellt werden, dass nur ein geringer Teil des erzeugten Funkenfluges abgelenkt wird. Schliesslich ist die bekannte Schutzabdeckung relativ schwer und verursacht hohe Herstellungskosten.

Aus der US 3 705 611 ist eine Kreissäge mit einer Antriebsachse bekannt, an die eine längliche Verlängerungswelle, zur Aufnahme eines Paares von Sägeblättern, ankuppelbar ist. Über die paarig angeordneten Sägeblätter können dabei parallel verlaufende Schnitte erzeugt werden. Ein seitlich justierbares, örtlich festgelegtes oberes Schutzelement überlagert den oberen Teil der seitlich justierbaren Sägeblätter und ein seitlich justierbares, verschwenkbares unteres Schutzelement ist unterhalb der justierbaren Sägeblätter positionierbar.

Der vorliegenden Erfindung liegt die Aufgabe zugrunde, bei einer Schutzabdeckung die genannten Nachteile zu vermeiden und bei minimaler Behinderung im Betrieb ein gutes Abschirmen der bedienenden Person gegen vom Werkzeug abgetragene Feststoffpartikel zu ermöglichen.

Erfindungsgemäss wird die Aufgabe durch eine Schutzabdeckung gemäss Anspruch 1 gelöst, wobei die zusätzliche Abschirmfläche des Abschirmelementes eine verstellbare Abschirmungsbreite aufweist. Die Abschirmungsbreite ist dabei in Abhängigkeit von der Position des Abschirmelementes gegenüber dem Grundelement verstellbar und ist in der eingerückten Position geringer als in der ausgerückten Position. Hierdurch erreicht man automatisch in der ausgerückten Position eine verbesserte Abschirmung der bedienenden Person gegen die abgetragenen Feststoffpartikel und in der eingerückten Position einen minimierten benötigten Bauraum zur Aufnahme des Abschirmelementes in dem Grundelement. Hierdurch ist es ferner möglich in der ausgerückten Position eine besonders gute Abschirmung der bedienenden Person zu erreichen. Dagegen kann die Abschirmungsbreite in der eingerückten Position reduziert werden, um das Abschirmelement möglichst vollständig in dem Grundelement unterbringen zu können. Hierdurch können Behinderungen durch das Abschirmelement in der eingerückten Position zumindest nahezu vollständig ausgeschlossen werden.

In einer besonders bevorzugten Ausführungsform weist das Abschirmelement einen Biegeabschnitt auf, der über seine Längserstreckung an eine gekrümmte Innenseite des Grundlementes anlegbar ist, die das Werkzeug im Betrieb in radialer Richtung teilweise umschliesst. Dies ermöglicht in der eingerückten Position eine zumindest teilweise Aufnahme des Abschirmelementes innerhalb des Grundelementes. Auf diese Weise können in der eingerückten Position Behinderungen durch das Abschirmelement minimiert beziehungsweise vollständig ausgeschlossen werden.

Vorteilhafterweise weist das Abschirmelement zwei relativ zueinander bewegbare Trägerelemente auf, die zwischen sich ein Gewebe aufspannen. Hierdurch erhält man ein besonders leichtes und kostengünstig herstellbares Abschirmelement, bei dem sich die Abschirmungsbreite einfach verändern lässt.

Bevorzugterweise ist das Gewebe durch ein schwer entflammbares Material gebildet ist, wie beispielsweise durch Kevlar®. Hierdurch kann auch ein im Betrieb entstehender Funkenflug dauerhaft sicher durch das Abschirmelement von der bedienenden Person weggeleitet werden.

Vorteilhafterweise sind die Trägerelemente verschiebbar am Grundelement gehalten. Dabei ist ein Spreizelement vorgesehen, das die Trägerelemente in Abhängigkeit von deren Position gegenüber dem Grundelement relativ zueinander positioniert. Hierdurch ist die Abschirmungsbreite des Abschirmelementes durch einfache konstruktive Mittel verstellbar. Auf diese Weise können die Herstellkosten vermindert und die Stabilität erhöht werden.

Ferner sind die Trägerelemente vorteilhafterweise durch Bimetallstäbe gebildet, wodurch eine gute Verbiegbarkeit und dauerhafte Elastizität der Trägerelemente gesichert werden kann.

Bevorzugterweise sind die Trägerelemente zueinander vorgespannt. Hierdurch ist ein störungsfreies Verbringen des Abschirmelementes von der ausgerückten Position in die eingerückte Position möglich.

Dabei ist es besonders günstig, wenn die Vorspannung durch mindestens ein Gummiband erzeugt ist, das beide Trägerelemente verbindet. Hierdurch kann die Vorspannung in besonders einfacher Weise und mit minimalem benötigtem Bauraum bereitgestellt werden.

Vorteilhafterweise sind die Trägerelemente an einem Schiebeelement verschwenkbar gehalten, das entlang einer am Grundelement ausgeformten Führungsausnehmung festlegbar ist. Hierdurch ist ein schnelles, stabiles und stufenloses Verstellen der Position des Abschirmelementes gegenüber dem Grundelement möglich. Auf diese Weise kann die Schutzabdekkung optimal an verschiedene Anwendungsarten des Handwerkzeuggerätes angepasst werden.

Dabei ist es günstig, wenn die Festlegung des Schiebeelementes über eine Festlegeeinrichtung erfolgt, die die Führungsausnehmung mit einem Gewindeschaft durchragt, der in das Schiebeelement eingeschraubt ist. Hierdurch kann das Schiebeelement auf besonders einfache Weise gegenüber der Führungsausnehmung festgelegt werden.

Die Erfindung wird nachstehend anhand eines Ausführungsbeispieles näher erläutert. Es zeigen:
- Fig. 1: eine Seitenansicht eines Handwerkzeuggerätes mit einer erfindungsgemässen Schutzabdeckung im Betrieb,
- Fig. 2: eine perspektivische Ansicht der Schutzabdeckung und
- Fig. 3: einen Schnitt durch ein Spreizelement der Schutzabdeckung.

Fig. 1 zeigt ein Handwerkzeuggerät 2 in Form eines Winkelschleifers bei der Bearbeitung eines metallischen Werkstückes 4 mittels eines rotierenden Werkzeuges 5. An dem Handwerkzeuggerät 2 ist eine insgesamt mit 6 bezeichnete Schutzabdeckung angebracht, die im Wesentlichen aus einem am Handwerkzeuggerät 2 befestigten Grundelement 8 und einem wiederum an diesem gehaltenen Abschirmelement 10 besteht. Dabei steht das Abschirmelement 10 in einer ausgerückten Position, in der es einen durch Pfeile F dargestellten Funkenflug vom Werkstück 4 blockiert. Auf diese Weise wird eine nicht dargestellte bedienende Person, die das Handwerkzeuggerät 2 hält, durch das Abschirmelement 10 vor dem Funkenflug F und vor sonstigen vom Werkzeug 5 abgetragenen und beschleunigten Feststoffpartikeln abgeschirmt.

Über einen Handknauf 12 einer Festlegeeinrichtung 14 kann das Abschirmelement 10 von der ausgerückten Position in eine gestrichelt dargestellte eingerückte Position oder jegliche Zwischenposition verbracht werden. Wie aus Fig. 1 zu entnehmen ist, ist das Abschirmelement 10 über seine gesamte Länge verbiegbar. Darum kann es gemäss der gestrichelten Darstellung an eine gekrümmte Innenseite 16 des Grundelementes 8 angelegt werden, die das Werkzeug 5 in dessen radialer Richtung teilweise umgibt.

Wie aus den Fig. 2 und 3 zu entnehmen ist, wird das Abschirmelement 10 durch zwei stabförmige Trägerelemente 18 gebildet, die ein Gewebe 20 aus schwer entflammbarem Material, wie beispielsweise Kevlar®, aufspannen. Die Trägerelemente 18 sind dabei durch Bimetallstäbe gebildet, um eine gute elastische Verformbarkeit zu erzielen.

Beide Trägerelemente 18 sind jeweils mit einem Ende um eine Achse A verschwenkbar an einem Schiebeelement 22 gehalten. Wie aus Fig. 2 zu entnehmen ist weist dieses Schiebeelement 22 eine Gewindebohrung 24 auf, in die ein Gewindeschaft 26 der Festlegeeinrichtung 14 eingeschraubt ist, der drehfest mit dem Handknauf 12 verbunden ist. Dieser Gewindeschaft 26 durchgreift eine Führungsausnehmung 28, die in die Innenseite 16 eingelassen ist und entlang derer das Schiebeelement 22 verschiebbar ist.

Um das Schiebeelement 22 in einer gewünschten Position gegenüber dem Grundelement 8 festzulegen, wird der Handknauf 12 gedreht, wodurch dieser zunehmend in die Gewindebohrung 24 eingedreht wird und dabei das Grundelement 8 an der Führungsausnehmung 28 zwischen dem Schiebeelement 22 und dem Handknauf 12 festklemmt.

In einem Bereich der Innenseite 16, an dem die Trägerelemente 18 in allen vorgesehenen Positionen abschnittsweise anliegen, ist zwischen den Trägerelementen 18 ferner ein nokkenförmiges Spreizelement 30 ausgeformt. Dabei werden die Trägerelemente 18 durch ein zwischen beiden wirkendes Gummiband 32 an sich einander gegenüberliegende Seiten des Spreizelementes 30 gedrückt.

Je weiter das Schiebeelement 22 von dem Spreizelement 30 entfernt steht, desto mehr liegen die beiden Trägerelemente 18 parallel zueinander und desto geringer ist eine Abschirmungsbreite B_{S} am freien Ende der Abschirmfläche, die durch das Abschirmelement 10 aufgespannt wird. Somit weist das freie Ende der Abschirmfläche in der eingerückten Position eine minimale Abschirmungsbreite B_{S} auf, die geringfügig kleiner ist als eine Aufnahmebreite B_{A} der Innenseite 16. Dabei bildet die Innenseite 16 den Boden eines U-förmigen Querschnittsbereiches des Grundelementes 8. Auf diese Weise kann das Abschirmelement 10 im eingerückten Zustand vollständig in dem U-förmigen Querschnittsbereich aufgenommen werden und bildet in dieser Stellung keine zusätzliche Abschirmfläche gegenüber dem Grundelement 8.

Beim Verschieben des Schiebeelementes 22 auf das Spreizelement 30 zu, werden die Trägerelemente 18 entgegen der an ihnen wirkenden Kraft des Gummibandes 32 auseinander gespreizt und die durch das Gewebe 20 aufgespannte Abschirmfläche zunehmend vergrössert. In der in den Fig. 1 und 2 dargestellten ausgerückten Position ist dabei eine Anschlagstellung der Festlegeeinrichtung 14 an der Führungsausnehmung 28 erreicht, in der die Abschirmungsbreite B_{S} ihren maximalen Wert erreicht hat, der deutlich über die Aufnahmebreite B_{A} hinausgeht. In dieser ausgerückten Position kann die das Handwerkzeuggerät bedienende Person besonders gut vor dem Funkenflug F geschützt werden, da nun die durch das Abschirmelement 10 gebildete, gegenüber dem Grundelement 8 zusätzlich Abschirmfläche ihre maximale Grösse hat.

## Patentansprüche

1. Schutzabdeckung (6) zur Verwendung an einem Handwerkzeuggerät (2), wie insbesondere einem Winkelschleifer,
mit einem Grundelement (8) zum teilweisen Abdecken eines motorisch, insbesondere rotatorisch, angetriebenen Werkzeuges (5) des Handwerkzeuggerätes (2), wobei die gekrümmte Innenseite (16) des Grundelementes (8) das Werkzeug (5) in dessen radialer Richtung teilweise umgibt,
und mit einem an dem Grundelement (8) bewegbar gehaltenen Abschirmelement (10), mit dem zusätzlich zum Grundelement (8) eine Abschirmfläche zum zumindest teilweisen Abschirmen einer bedienenden Person gegen Feststoffpartikel, wie Funken und Stäube, herstellbar ist, die durch das angetriebene Werkzeug (5) abgetragen und beschleunigt werden, und
das gegenüber dem Grundelement (8) zwischen einer eingerückten Position mit minimaler zusätzlicher Abschirmfläche und einer ausgerückten Position mit maximaler zusätzlicher Abschirmfläche bewegbar ist, wobei
die zusätzliche Abschirmfläche des Abschirmelementes (10) eine verstellbare Abschirmungsbreite (Bₛ) aufweist,
**dadurch gekennzeichnet, dass** die Abschirmungsbreite (Bₛ) in Abhängigkeit von der Position des Abschirmelementes (10) in Umfangsrichtung des Grundelements (8) gegenüber dem Grundelement (8) verstellbar und in der eingerückten Position geringer ist als in der ausgerückten Position.

2. Schutzabdeckung nach Anspruch 2, **dadurch gekennzeichnet, dass** das Abschirmelement (10) einen Biegeabschnitt aufweist, der über seine Längserstreckung an eine gekrümmte Innenseite (16) des Grundlementes (8) anlegbar ist.

3. Schutzabdeckung nach einem der Ansprüche 1 bis 2, **dadurch gekennzeichnet, dass** das Abschirmelement (10) zwei relativ zueinander bewegbare Trägerelemente (18) aufweist, die zwischen sich ein Gewebe (20) aufspannen.

4. Schutzabdeckung nach einem der Ansprüche 1 bis 2, **dadurch gekennzeichnet, dass** das Gewebe (20) durch ein schwer entflammbares Material gebildet ist.

5. Schutzabdeckung nach Anspruch 3 oder 4, **dadurch gekennzeichnet, dass** die Trägerelemente (18) verschiebbar am Grundelement (8) gehalten sind und ein Spreizelement (30) vorgesehen ist, das die Trägerelemente (18) in Abhängigkeit von deren Position gegenüber dem Grundelement (8) relativ zueinander positioniert.

6. Schutzabdeckung nach einem der Ansprüche 3 bis 5, **dadurch gekennzeichnet, dass** die Trägerelemente (18) durch Bimetallstäbe gebildet sind.

7. Schutzabdeckung nach einem der Ansprüche 3 bis 6, **dadurch gekennzeichnet, dass** die Trägerelemente (18) zueinander vorgespannt sind.

8. Schutzabdeckung nach Anspruch 7, **dadurch gekennzeichnet, dass** die Vorspannung durch mindestens ein Gummiband (32) erzeugt ist, das beide Trägerelemente (18) verbindet.

9. Schutzabdeckung nach einem der Ansprüche 3 bis 8, **dadurch gekennzeichnet, dass** die Trägerelemente (18) an einem Schiebeelement (22) verschwenkbar gehalten sind, das entlang einer am Grundelement (8) ausgeformten Führungsausnehmung (28) festlegbar ist.

10. Schutzabdeckung nach Anspruch 9, **dadurch gekennzeichnet, dass** die Festlegung des Schiebeelementes (22) über eine Festlegeeinrichtung (14) erfolgt, die die Führungsausnehmung (28) mit einem Gewindeschaft (26) durchragt, der in das Schiebeelement (22) eingeschraubt ist.

## Claims

1. Protective cover (6) for use on manual tool equipment (2), such as an angle grinder in particular,
with a base element (8) for partly covering a tool (5) of the manual tool equipment (2), which is driven by a motor, particularly by a rotor, in which the curved interior (16) of the base element (8) partly surrounds the tool (5) in its radial direction,
and with a shielding element (10), which is held on the base element (8) so that it can move, with which in addition to the base element (8) it is possible to produce a shielding surface for at least partly shielding an operator against solid particles, such as sparks and dust, which are carried away by the driven tool (5) and accelerated and
which can move in relation to the base element (8) between an engaged position with minimal additional shielding surface and a disengaged position with maximum additional shielding surface, in which
the additional shielding surface of the shielding element (10) has an adjustable shielding width (B_{S}),
**characterised in that** the shielding width (B_{S}) can be adjusted in the circumferential direction of the base element (8) depending on the position of the shielding element (10) in relation to the base element (8) and in the engaged position it is smaller than in the disengaged position.

2. Protective cover according to claim 2, **characterised in that** the shielding element (10) has a bend section, which can be applied to a curved interior (16) of the base element (8) over its longitudinal extent.

3. Protective cover according to one of claims 1 to 2, **characterised in that** the shielding element (10) has two carrier elements (18), which can move in relation to each other, which grip a fabric (20) between them.

4. Protective cover according to one of claims 1 to 2, **characterised in that** the fabric (20) is made of a flame resistant material.

5. Protective cover according to claim 3 or 4, **characterised in that** the carrier elements (18) are held on the base element (8) so that they can move and an expanding element (30) is provided, which positions the carrier elements (18) in relation to each other depending on their position in relation to the base element (8).

6. Protective cover according to one of claims 3 to 5, **characterised in that** the carrier elements (18) are formed by bimetal rods.

7. Protective cover according to one of claims 3 to 6, **characterised in that** the carrier elements (18) are pretensioned to each other.

8. Protective cover according to claim 7, **characterised in that** the pretensioning is produced by at least one rubber band (32), which connects both carrier elements (18).

9. Protective cover according to one of claims 3 to 8, **characterised in that** the carrier elements (18) are held on a slide element (22) so that they can swivel, which can be fixed along one of the guide recesses (28) made in the base element (8).

10. Protective cover according to claim 9, **characterised in that** the slide element (22) is fixed using a fixing device (14), which runs through the guide recess (28) with a threaded shaft (26), which is screwed into the slide element (22).

## Revendications

1. Moyen de recouvrement protecteur (6) destiné à être utilisé sur un appareil portatif (2), comme en particulier sur une meuleuse d'angle, comprenant un élément de base (8) pour recouvrir partiellement un outil à entraînement motorisé, en particulier en rotation, (5) de l'appareil portatif (2), le côté intérieur incurvé (16) de l'élément de base (8) entourant l'outil (5) dans sa direction radiale, et comprenant un élément de protection (10) qui est maintenu mobile sur l'élément de base (8), qui, en plus de l'élément de base (8), crée une surface de protection pour protéger au moins partiellement une personne utilisatrice contre des particules de matière solide, telles que des étincelles et des poussières, générées et accélérées par l'outil entraîné (5) et qui est déplaçable par rapport à l'élément de base (8) entre une position rentrée avec surface de protection supplémentaire minimale et une position sortie avec surface de protection supplémentaire maximale, la surface de protection supplémentaire de l'élément de protection (10) présentant une largeur de protection réglable (Bₛ), **caractérisé en ce que** la largeur de protection (Bₛ) est réglable dans la direction circonférentielle de l'élément de base (8) en fonction de la position de l'élément de protection (10) par rapport à l'élément de base (8) et est plus faible dans la position rentrée que dans la position sortie.

2. Moyen de recouvrement protecteur selon la revendication 2, **caractérisé en ce que** l'élément de protection (10) comporte une portion de flexion qui, sur son extension longitudinale, peut être appliquée contre un côté intérieur incurvé (16) de l'élément de base (8).

3. Moyen de recouvrement protecteur selon une des revendications 1 à 2, **caractérisé en ce que** l'élément de protection (10) comporte deux éléments porteurs mutuellement mobiles (18) qui tendent entre eux un tissu (20).

4. Moyen de recouvrement protecteur selon une des revendications 1 à 2, **caractérisé en ce que** le tissu (20) est constitué d'un matériau difficilement inflammable.

5. Moyen de recouvrement protecteur selon la revendication 3 ou 4, **caractérisé en ce que** les éléments porteurs (18) sont maintenus à coulissement sur l'élément de base (8), et un élément d'écartement (30) est prévu pour positionner les éléments porteurs (18) l'un par rapport à l'autre en fonction de leur position par rapport à l'élément de base (8).

6. Moyen de recouvrement protecteur selon une des revendications 3 à 5, **caractérisé en ce que** les éléments porteurs (18) sont formés par des barres bimétalliques.

7. Moyen de recouvrement protecteur selon une des revendications 3 à 6, **caractérisé en ce que** les éléments porteurs (18) sont précontraints l'un vers l'autre.

8. Moyen de recouvrement protecteur selon la revendication 7, **caractérisé en ce que** la précontrainte est générée par au moins une bande de caoutchouc (32) qui relie les deux éléments porteurs (18).

9. Moyen de recouvrement protecteur selon une des revendications 3 à 8, **caractérisé en ce que** les éléments porteurs (18) sont montés à pivotement sur un élément coulissant (22) qui peut être immobilisé le long d'un évidement de guidage (28) ménagé dans l'élément de base (8).

10. Moyen de recouvrement protecteur selon la revendication 9, **caractérisé en ce que** l'immobilisation de l'élément coulissant (22) s'effectue par l'intermédiaire d'un dispositif d'immobilisation (14) qui traverse l'évidement de guidage (28) à l'aide d'une tige filetée (26), laquelle est vissée dans l'élément coulissant (22).
